# EUROPÄISCHE PATENTSCHRIFT

(11) **EP 1 449 944 B1**
(45) Veröffentlichungstag und Bekanntmachung des Hinweises auf die Patenterteilung: **02.04.2008**
(21) Anmeldenummer: 04001139.7
(22) Anmeldetag: 21.01.2004
(51) Int. Cl.: D01G 19/16

(54) **Zangenaggregat für eine Kämmaschine**
Nipper mechanism for a combing machine
Appareil de serrage pour une peigneuse

(30) Priorität: 21.02.2003 CH 2722003
(43) Veröffentlichungstag der Anmeldung: 25.08.2004
(73) Patentinhaber: MASCHINENFABRIK RIETER AG, 8406 Winterthur (CH)
(72) Erfinder: Sommer, Daniel, 8253 Diessenhofen (CH); Stutz, Ueli, 8253 Winterthur (CH)

(56) Entgegenhaltungen:
- US-A- 5 148 575
- US-A- 5 600 871

## Beschreibung

Die Erfindung bezieht sich auf ein Zangenaggregat einer Kämmaschine, mit einem hin und her bewegbaren Zangenrahmen, der eine untere Zangenplatte aufweist, die mit einer im Zangenrahmen beweglich gelagerten oberen Zangenplatte im Bereich der Zangenlippe eine Klemmstelle bilden kann und einem innerhalb des Zangenaggregates angebrachten Mittel zum Speisen einer Fasermasse beim Vor- und / oder Rücklauf des Zangenaggregates, wobei dem Zangenaggregat ein im Maschinengestell gelagertes Abreisszylinderpaar nachgeordnet ist und mit einem unterhalb der unteren Zangenplatte angeordneten, drehbar gelagerten Rundkamm zum Auskämmen von Faserbärten. EP 0 447 945 beschreibt solch ein zangenaggregat.

In der Praxis ist es notwendig, den an der Kämmaschine auszukämmenden Anteil (kurz Kämmlinge genannt) je nach Bedarf einzustellen. Der Kämmlingsanteil bewegt sich zwischen 5 und 20 % und hängt in der Regel von der gewünschten Garnqualität ab, welche sich durch das anschliessende Ausspinnen der gekämmten Fasermasse ergibt. Ausserdem hängt der Kämmlingsanteil von der vorgelegten Fasermasse (Materialvorlage) ab.

D.h. bei einer hohen Auskämmung verbleiben in der ausgekämmten Fasermasse die langen Fasern, während die kurzen Fasern fast vollständig im Abgang der Kämmlinge landen. Mit diesen langen Fasern können dann sehr feine Garne hergestellt werden, da wesentlich weniger Fasern im Querschnitt des Garns erforderlich sind ohne dass die notwendige Garnfestigkeit beeinträchtigt wird. Ein hoher Kämmlingsanteil wirkt sich natürlich direkt auf die Produktionsmenge aus, welche letztendlich den Verdienst der Spinnerei direkt beeinflusst. Deshalb ist es für den Spinnereimeister notwendig eine Balance zu finden zwischen der geforderten Qualität des Garnes und dem Verlust an der Produktionsmenge durch den ausgekämmten Anteil. Daraus resultiert, dass die Wahl des Auskämmungsgrades eine sehr grosse Bedeutung hat.

Beim Auskämmvorgang ist deshalb darauf zu achten, dass die Selektierung der Fasern exakt durchgeführt werden kann.

Um nun die Kämmaschine, bzw. deren Kämmvorrichtungen auf eine entsprechende Auskämmung einstellen zu können, sind verschiedene Methoden bekannt.

Eine Methode ist die Verstellung des Ecartements, welches den Abstand zwischen der Zangenlippe der unteren Zangenplatte und dem Klemmpunkt der Abreisszylinder kennzeichnet. Ein grosses Ecartement ergibt eine hohe Auskämmung, während bei einem kleinen Ecartement eine kleine Auskämmung erzielt wird. Zur Einstellung des Ecartements wird die Kupplung auf der Zangenwelle verdreht, so dass die Lage der Schwingbewegung, bzw. das Schwenken der Zange um einen entsprechenden Betrag verändert, wodurch je nach Verstellung das Ecartement grösser oder kleiner wird.

Des weiteren ist es möglich den Anteil der Auskämmung durch die Wahl der Speiseart der Speisezylinder zu beeinflussen. Sofern der Speisebetrag im Vorlauf der Zange (Vorlaufspeisung) vom Speisezylinder zugeführt wird ist die Auskämmung kleiner als wenn dies im Rücklauf der Zange (Rücklaufspeisung) erfolgen würde. Da bei der Rücklaufspeisung dem Rundkamm beim Auskämmen fasst der volle Speisebetrag vorliegt ist auch der ausgekämmte Anteil grösser als bei der Vorlaufspeisung.

Es ist auch bekannt eine Mischspeisung vorzusehen, wobei ein Teil des Speisbetrages im Vor- und der übrige Teil im Rücklauf zugespeist wird.

Es sind auch Mischformen möglich, wobei die Auskämmung mit der Wahl der Speiseart und des Ecartements eingestellt wird. Hinweise zur Einstellung des Ecartements, sowie auf den Einfluss der Speiseart sind z.B. aus der Literaturstelle "The Textile Institute - Handbuch der textilen Fertigung - Die Kurzstapelspinnerei, Band 3: Kämmerei, Strecken, Flyer (ISBN 3-908.059-01-1)" aus den Seiten 14 bis 16 zu entnehmen.

Bei den zuvor beschriebenen bekannten Massnahmen können teilweise gute Ergebnisse erzielt werden, jedoch gelangen immer wieder kurze Faser in das ausgekämmte Vlies, welche die gewünschte Qualität nachteilig beeinträchtigen. Dieser Umstand entsteht insbesondere dann, wenn mit einem grossen Ecartement gearbeitet werden muss um den Kämmlingsanteil zu erhöhen. Sobald der Abstand zwischen dem Klemmpunkt der Abreisszylinder und der Zange vergrössert wird, vergrössert sich auch die Abreissdistanz, bzw. die Länge der am Verstreckungsvorgang teilnehmenden Fasermasse während des Abreissvorganges. Je grösser diese Länge ist, desto mehr schwimmende (kurze) Fasern befinden sich in diesem Bereich. Diese schwimmenden Fasern sind unkontrolliert. Dadurch ist es unbestimmt, ob diese Fasern nun beim Abreissvorgang (was gleichbedeutend mit einem Verstreckungsvorgang ist) mitgenommen werden oder ob sie zurückgehalten werden und beim anschliessenden Auskämmvorgang vom Rundkamm ausgekämmt werden.

Es ist deshalb die Aufgabe der Erfindung eine Vorrichtung vorzuschlagen, mit welcher ermöglicht wird die Abreissdistanz möglichst konstant so klein zu halten, so dass annähernd die Verhältnisse an einer konventionellen Strecke erzielt werden können, wobei aber die Möglichkeit der Einstellung des Kämmlingsanteils innerhalb einer Speiseart erhalten werden soll.

Diese Aufgabe wird dadurch gelöst, dass Mittel vorgesehen werden, mittels welchen die Wegstrecke für die Fasermasse zwischen dem Speisemittel und der Klemmstelle der Zange veränderbar definierbar sind, wodurch die dem Kammsegment des Rundkammes vorgelegte Länge des Faserbartes innerhalb der gewählten Speiseart veränderbar ist bei gleich bleibendem Abstand (Ecartement) zwischen der Unterzangenplatte und der Klemmlinie des Abreiszylinderpaares in der vorderen Endlage des Zangenaggregates.

Dadurch ist es möglich die Abreissdistanz exakt auf den jeweiligen Stapel der Fasermasse optimal einzustellen, ohne dass die Einstellung auf die gewünschte Auskämmung beeinträchtigt wird. Durch diese Ausführung wird gewährleistet, dass bei jeder Einstellung durch entsprechende Mittel, welche z.B. die Wegstrecke für die Fasermasse, bzw. Wattebahn zwischen einem Speisemittel (z.B. Speisezylinder) und der Klemmstelle der Zange definieren, gleichbleibende Verhältnisse während des Abreissvorganges vorhanden sind. D.h. es ist möglich, die Abreissdistanz auf ein Mindestmass einzustellen, welches annähernd dem Mass der Verzugsdistanzen bei einem konventionellen Streckwerk entspricht. Dadurch kann der Anteil der unkontrollierten Fasern beim Abreissvorgang auf ein Minimum zurückgeführt werden. Gleichzeitig wird unter diesen Bedingungen ermöglicht, dass der Kämmlingsanteil je nach Anforderung in bestimmten Grenzen variierbar ist.

Um die dem Rundkamm vorgelegte Faserlänge zu variieren, wird beispielsweise vorgeschlagen, dass das Mittel aus einem Führungsmittel besteht, das oberhalb der unteren Zangenplatte im Bereich zwischen dem Mittel zum Speisen und der Klemmstelle des Zangenaggregates angebracht ist und die Fasermasse auf ihrer

Unterseite führt.

Dabei kann das Führungsmittel, wie weiter vorgeschlagen, über Befestigungsmittel mit der unteren Zangenplatte lösbar verbunden, bzw. die Führungsfläche des Führungsmittels in ihrer Lage zur Zangenplatte veränderbar sein.

Desweiteren kann das Führungsmittel quer zur Förderrichtung der Wattebahn schwenkbar befestigt sein, wodurch es möglich ist eine stufenlose Einstellung vorzunehmen.

Zur seitlichen Führung der Wattebahn wird vorgeschlagen, dass das Führungsmittel mit in vertikaler Richtung über die Führungsfläche hinausragenden seitlichen Führungen versehen ist. Dadurch werden insbesondere die Seitenränder der Wattebahn in diesem Bereich geführt, wodurch das Watteende gezielt zu den nachfolgenden Abreisszylindern zugeführt werden kann.

Vorzugsweise kann das Führungsmittel einen keilförmigen Querschnitt aufweisen, welches im Anschluss an einen, mit einer Speisemulde zusammenwirkenden Speisezylinder angebracht ist.

Weitere Vorteile werden anhand nachfolgender Ausführungsbeispiele

Es zeigen:
- Fig.1: eine schematische Seitenansicht einer bekannten Kämmaschine im Bereich des Zangenaggregates.
- Fig.2: eine vergrösserte Teilansicht des Zangenaggregates nach Fig.1 mit einem erfindingsgemässem Führungselement
- Fig.3: eine verkleinerte Ansicht nach Fig.2 mit einem anderen Führungselement
- Fig.4: eine verkleinerte Ansicht X-X nach Fig.2
- Fig.5: eine weiteres Ausführungsbeispiel nach Fig.3
- Fig.5a: eine Ansicht Y nach Fig.5
- Fig.5b: eine Seitenansicht nach Fig.5a

Figur 1 zeigt ein bekanntes Zangenaggregat 1 (kurz "Zange" genannt), das über die Kurbelarme 2, 3 schwenkbeweglich gelagert ist. Dabei sind zwei Kurbelarme 2 jeweils seitlich eines Rundkammes 4 auf dessen Rundkammwelle 5 schwenkbar gelagert. Der Rundkamm 4 weist auf einem Teil seines Umfanges ein Kammsegment 7 auf. Das andere Ende der Schwenkarme 2 ist drehbeweglich auf dem Zangenrahmen 8 befestigt. Der hintere Schwenkarm 3 (es können auch zwei vorhanden sein) ist auf einer Zangenwelle 10 drehfest gelagert. Das gegenüberliegende freie Ende des Schwenkarmes 3 ist über eine Welle 9 drehbeweglich mit dem Zangenrahmen 8 verbunden.

Die Zange 1 besteht im wesentlichen aus einer mit dem Zangenrahmen 8 fest verbundenen unteren Zangenplatte 12 und einer oberen Zangenplatte 14 (teilweise auch Zangenmesser genannt), welche an zwei Schwenkarmen 15, 15' befestigt ist. Diese Schwenkarme sind über eine Schwenkachse 16 schwenkbar am Zangenrahmen 8 angebracht. Die Schwenkarme 15, 15' sind mit jeweils einem Federbein 18 verbunden, die wiederum über eine Achse 20 auf einem angetriebenen Excenter 21 gelagert sind. In Materialflussrichtung F gesehen ist hinter der Zange 1 ein Abreisszylinderpaar 24 vorgesehen. Schematisch angedeutet ist ein Fixkamm 11, der über nicht gezeigte Befestigungsmittel am Zangenrahmen 8 befestigt ist und in welchen der Faserbart FB hineingezogen wird, wenn sein Ende E in Richtung des Klemmpunktes K der nachfolgenden Abreisszylinder 24 über die Bewegung des Endes des Vlieses V transportiert wird

Innerhalb der Zange 1 ist ein Speisezylinder 27 drehbar gelagert, der über einen nicht näher gezeigten Antrieb verbunden ist und eine diskontinuierliche Drehbewegung durchführt, um die zugeführte Watte W abschnittsweise zu transportieren. Der Speisezylinder 27 weist eine Welle 28 auf, über welcher er auf beiden Enden über nicht näher gezeigte Lager in Lageraufnahmen des Zangenrahmens drehbar gelagert wird. Der Antrieb des Speisezylinders 27 kann über einen bekannten Klinkenantrieb erfolgen, der von der Bewegung der oberen Zangenplatte 14 gesteuert wird. Es ist jedoch auch möglich den Antrieb des Speisezylinders 27 unabhängig von der Bewegung der oberen Zangenplatte vorzunehmen, wobei er z.B. über eine Kurvenscheibe erfolgen kann, wie dies z.B. in der GB-PS 933,946 gezeigt ist. Es wäre auch denkbar die in dieser Ausführung verwendete Kurvenscheibe direkt auf der Rundkammwelle anzubringen, wie dies z.B. in der DE-PS 231 797 gezeigt ist. Der Antrieb des Speisezylinders 27 kann im Vor- oder Rücklauf der Zange oder auch anteilig im Vor- und Rücklauf erfolgen.

Fig. 2 zeigt einen vergrösserten Teilausschnitt der Zange 1 im vorderen Bereich der Zangenlippe 30 der unteren Zangenplatte 12. Unterhalb des Speisezylinders 27 weist die Zangenplatte 12 eine Speisemulde 26 auf, die mit dem Speisezylinder zusammenwirkt, um die Watte W in Richtung der vorderen Zangenlippe 30 zu transportieren.

Direkt im Anschluss an die Speisemulde 26 ist ein mit einem keilförmigen Querschnitt versehenes Führungsteil 32 auf der unteren Zangenplatte 12 angebracht. Das Führungsteil weist im vorliegenden Beispiel zwei seitliche Führungen 33 auf, welche die Führungsfläche 35 des Führungsteiles 32 in vertikaler Richtung überragen. Die Anbringung der seitlichen Führungen 33 ist in der Fig.4 ersichtlich, welche eine Teilansicht X nach Fig. 2 zeigt. In dieser Fig.4 ist auch gezeigt, dass die seitlichen Führungen 33 jeweils mit abgesetzten Bohrungen 36 versehen sind, in welche jeweils eine Schraube 38 eingelassen ist, um das Führungsteil 32 mit der unteren Zangenplatte 12 zu verschrauben, bzw. auf dieser zu befestigen. Dies ist nur eine Ausführung einer Befestigungsart; es wären auch noch andere denkbar. In jedem Fall sollte die Befestigung lösbar ausgebildet sein, so dass das Führungsteil gegen ein anderes Führungsteil mit z.B. anderen Abmessungen austauschbar ist.

In Fig. 5 wird noch eine andere Ausführung eines Führungsteiles gezeigt, welches in Form einer Führungsplatte 40 ausgeführt ist, die um eine Achse 41 schwenkbar gelagert ist. Für das Feststellen der Führungsplatte 40 in einer gewünschten Stellung ist diese mit seitlichen Gewindebolzen 42 versehen, die jeweils durch Schlitze 43 hindurchragen, die in Seitenführungen 45 vorhanden sind. Über jeweils eine Mutter 44 wird eine Klemmung zwischen der Führungsplatte 40 und den Seitenführungen 45 erzeugt und dadurch eine Feststellung in einer gewählten Lage erzielt.

Diese Seitenführungen 45 (nur eine in Fig.5a gezeigt) werden z.B. über Schrauben an der unteren Zangenplatte 12 befestigt und können ausserdem mit Aufnahmen (nicht gezeigt) versehen sein, um die Schwenkachse 41 der Führungsplatte 40 zu lagern.

Die Funktionsweise des gezeigten Führungsteiles 32 wird nun anhand der Fig.2 und Fig.3 näher erläutert.

Die Watte W, welche von einem nicht näher gezeigten Wickel abgerollt wird, wird in den Spalt zwischen Speisezylinder 27 und der Speisemulde 26 eingeführt. Durch einen nicht näher gezeigten diskontinuierlichen Antrieb wird die Watte in Richtung der Abreisszylinder 24 befördert. Diese Förderung (auch Speisung genannt) kann während der Vorwärtsbewegung der Zange 1 in Richtung der Abreisszylinder 24 (Vorlaufspeisung) oder während der Rückwärtsbewegung erfolgen (Rücklaufspeisung). Es ist auch eine Mischspeisung während dem Vor- und Rücklauf der Zange denkbar.

In der Fig.2 befindet sich die Zange 1 in ihrer vordersten Stellung (vordere Totpunktstellung) in welcher sie geöffnet ist. Die, die Speisemulde 26 verlassende Wattebahn wird über eine Führungsfläche 35 des Führungsteiles 32 auf seiner Unterseite geführt und auf das Ende eines zuvor teilweise zurück beförderten Vlieses V aufgelegt und anschliessend durch die Transportbewegung des Vlieses zum Klemmpunkt K der Abreisszylinder überführt. Während dem geschilderten Bewegungsablauf gelangt das Watteende (Kurz "Faserbart FB" genannt) in den Bereich der Nadeln eines Fixkammes 11. Durch die Drehbewegung der Abreisszlinder 24 werden die Fasern des Faserbartes FB, welche in den Klemmpunkt K gelangen aus dem Faserbart herausgezogen und mit dem Ende des Vlieses V verlötet. Dabei werden teilweise auch sogenannte "schwimmende Fasern" mit abgeführt, welche nicht in der Watte durch die Haftreibung zurückgehalten werden.

Damit möglichst wenige derartige und unkontrollierte schwimmende Fasern während dem Abreissvorgang teilnehmen können, ist es notwendig die Abreissdistanz AL (Abstand zwischen Klemmpunkt K der Abreisszylinder und Klemmpunkt KM in der Speisemulde 26) möglichst klein zuhalten. Daraus resultiert, dass auch der Abstand E zwischen dem Klemmpunkt K und der Zangenlippe 30 in ihrer vordersten Stellung möglichst klein gehalten werden soll. Dieser Abstand E wird allgemein als Ecartement bezeichnet. Anzustreben sind eigentlich Abstandsverhältnisse, welche bei einem konventionellen Streckwerk vorhanden sind. Damit wird erreicht, dass ein kontrollierter Abreissvorgang stattfindet und nicht erwünschte Kurzfasern über das Kammsegment 7 des Rundkammes 4 ausgeschieden werden.

Zur Erzielung einer höheren Auskämmung wird bei den bekannten Lösungen z.B. das Ecartement E erhöht, wodurch beim anschliessenden Rundkämmen dem Kammsegment des Rundkammes ein längerer Faserbart FB vorliegt. Daraus resultiert, dass mehr Fasern vom Kammsegment 7 erfasst werden, welche bei geschlossener Zange 1 durch den unteren Klemmpunkt KU der Zangenlippe 30 nicht mehr gehalten bzw. geklemmt werden. (Siehe gestrichelte Darstellung der Fig.3).

Mit der Verstellung des Ecartement E kann zwar einfach die gewünschte Auskämmhöhe variiert werden, jedoch verschlechtern sich bei der Erhöhung des Ecartement die Verhältnisse beim Abreissvorgang, bzw. Verstreckungsprozess.

Um dies zu vermeiden wird die Verwendung des Führungsteiles 32 vorgeschlagen, wobei bei gleichbleibendem Ecartement E der Kämmlingsanteil, bzw. die Auskämmung variiert werden kann. Um gleichbleibende Verhältnisse zu erzielen muss gewährleistet sein, dass sich die Watte W, bzw. der Faserbart FB während dem Abreissvorgang in einer Ebene befindet, die sich vom Umlenkpunkt UL der Speisemulde bis zum Klemmpunkt K der Abreisszylinder erstreckt. D.h. diese Ebene begrenzt die Lage der Führungsfläche 35 des verwendeten Führungsteils.

In Fig.3 wird dargestellt, welche Auswirkungen die Verwendung von unterschiedlichen Führungsteilen 32a und 32b haben.

Bei dem Einbau des Führungsteiles 32b befindet sich die Führungsfläche 35b weiter unten, wodurch auch die Strecke zwischen dem Umlenkpunkt UL und dem unteren Klemmpunkt KU der Zangenlippe 30 verkürzt ist.

Wie in der gestrichelten Position der Zange 1 in Fig.3 ersichtlich, in welcher die Auskämmung stattfindet, weist der über die Zangenlippe 30 dem Kammsegment 7 vorgelegte Faserbart FB eine Länge L2 auf. Die Länge L2 ist grösser als die Länge L1, die bei der Verwendung eines gestrichelt gezeichneten Führungsteils 32a vorliegt, da hierbei die Strecke zwischen dem Umlenkpunkt UL und dem unteren Klemmpunkt KU der Zangenlippe 30 länger ist.

Die Zangengeometrie der Zangenlippe 30 ist dabei derart gewählt, so dass der mit der Zangenlippe der oberen Zangenplatte erzielte untere Klemmpunkt KU annähernd im Bereich der unteren Begrenzung der Zangenlippe liegt. Der obere Klemmpunkt KO liegt im Bereich einer Zangenvertiefung, die im Anschluss an das Führungsteil folgt. Es sind jedoch auch noch andere Formen der Zangenlippe denkbar, die in diesem Fall zur Anwendung kommen können.

So mit ist es möglich je nach Wunsch den Kämmlingsanteil zu variieren, ohne dass die optimierten Abreissverhältnisse (bzw. ein minimales Ecartement) geändert werden müssen.

Die seitlichen Führungen 33 des Führungsteils 32 gewährleisten zusätzlich, dass die Ränder des Faserbartes beim Abreissvorgang sauber geführt werden und ihre Struktur beibehalten können.

Beim Ausführungsbeispiel gemäss der Fig. 5 wird zur Veränderung des Kämmlingsanteils die Führungsplatte 40 in ihrer Winkellage entsprechend verstellt. Hierbei übernimmt die seitliche Führung des Faserbartes FB jeweils die Seitenführung 45, die natürlich auch noch entsprechend geformt sein kann.

## Patentansprüche

1. Zangenaggregat (1) einer Kämmmaschine, mit einem hin und her bewegbaren Zangenrahmen (8), der eine untere Zangenplatte (12) aufweist, die mit einer im Zangenrahmen beweglich gelagerten oberen Zangenplatte (14) im Bereich der Zangenlippe (30) eine Klemmstelle (KO, KU) bilden kann und einem innerhalb des Zangenaggregates (1) angebrachten Mittel (27) zum Speisen einer Fasermasse (W) beim Vor- und / oder Rücklauf des Zangenaggregates, wobei dem Zangenaggregat (1) ein im Maschinengestell gelagertes Abreisszylinderpaar (24) nachgeordnet ist und mit einem unterhalb der unteren Zangenplatte (12) angeordneten, drehbar gelagerten Rundkamm (4) zum Auskämmen von Faserbärten (FB), **dadurch gekennzeichnet, dass** Mittel (32, 40) vorgesehen sind, mittels welchen die Wegstrecke für die Fasermasse zwischen dem Speisemittel (27) und der Klemmstelle (KU, KO) der Zange veränderbar definierbar sind, wodurch die dem Kammsegment (7) des Rundkammes (4) vorgelegte Länge (L1, L2) des Faserbartes (FB) innerhalb der gewählten Speiseart veränderbar ist bei gleich bleibendem Abstand E (Ecartement) zwischen der Unterzangenplatte (12) und der Klemmlinie (K) des Abreisszylinderpaares (24) in der vorderen Endlage des Zangenaggregates.

2. Zangenaggregat (1) nach Anspruch 1, **dadurch gekennzeichnet, dass** das Mittel aus einem Führungsmittel (32, 40) besteht, das oberhalb der unteren Zangenplatte (12) im Bereich zwischen dem Mittel (27) zum Speisen und einer ersten Klemmstelle (KO) des Zangenaggregates (1) angebracht ist und die Fasermasse (W) auf ihrer Unterseite führt.

3. Zangenaggregat (1) nach Anspruch 2, **dadurch gekennzeichnet, dass** das Führungsmittel (32) über Befestigungsmittel (38) mit der unteren Zangenplatte (12) lösbar verbunden ist.

4. Zangenaggregat (1) nach Anspruch 2, **dadurch gekennzeichnet, dass** die Führungsfläche (35) des Führungsmittels (32, 40) in ihrer Lage zur Zangenplatte (12) veränderbar ist.

5. Zangenaggregat (1) nach Anspruch 4, **dadurch gekennzeichnet, dass** das Führungsmittel (40) quer zur Förderrichtung (F) der Wattebahn (W) schwenkbar befestigt ist.

6. Zangenaggregat (1) nach einem der Ansprüche 2 bis 5, **dadurch gekennzeichnet, dass** das Führungsmittel (32) mit in vertikaler Richtung über die Führungsfläche (35) hinausragenden seitlichen Führungen (33) versehen ist.

7. Zangenaggregat (1) nach einem der Ansprüche 2 bis 6, **dadurch gekennzeichnet, dass** das Führungsmittel (32) im Bereich der Führungsfläche (35) einen keilförmigen Querschnitt aufweist.

8. Zangenaggregat (1) nach einem der Ansprüche 1 bis 7, **dadurch gekennzeichnet, dass** das Mittel zum Speisen der Watte aus einem Speisezylinder (27) besteht, der mit einer Speisemulde (26) zusammenwirkt.

9. Zangenaggregat (1) nach Anspruch 8, **dadurch gekennzeichnet, dass** das Führungsmittel (32, 40) unmittelbar an die Speisemulde (26) anschliesst.

## Claims

1. A nipper device (1) of a combing machine, with a nipper frame (8) capable of being moved backwards and forwards, which exhibits a lower nipper plate (12), which, with an upper nipper plate (14) movably mounted in the nipper frame, is capable of forming a nipping point (KO, KU) in the area of the nip lip (30), and means (27) located inside the nipper device (1) for feeding a fibre mass (W) during the pre-run and return run of the nipper device, whereby the nipper device (1) is arranged after a pair of detaching rollers (24) mounted in the machine frame, and with a circular comb (4) arranged so as to be rotatably mounted beneath the lower nipper plate (12) for the combing out of fibre tufts (FB), **characterised in that** means (32, 40) are provided for by means of which the length (L1, L2) of the fibre tuft (FB) presented to the comb segment (7) of the circular comb (4) can be changed within the selected feed type, with the detaching setting E (Ecartement) between the lower nipper plate (12) and the nipping line (K) of the detaching roller pair (24) remaining the same in the front end position of the nipping device.

2. The nipper device (1) according to Claim 1, **characterised in that** the means consist of guiding means (32, 40), located above the lower nipper plate (12) in the area between the means (27) for feeding and a first nipping point (KO) of the nipping device (1), and guides the fibre mass (W) on its under side.

3. The nipper device (1) according to Claim 2, **characterised in that** the guide means (32) are connected by securing means (38) to the lower nipper plate (12) in a detachable manner.

4. The nipper device (1) according to Claim 2, **characterised in that** the guide surface (35) of the guide means (32, 40) can be changed in its position in relation to the nipper plate (12).

5. The nipper device (1) according to Claim 4, **characterised in that** the guide means (40) are secured in a pivotable manner transverse to the conveying direction (F) of the lap sheet (W).

6. The nipper device (1) according to one of Claims 2 to 5, **characterised in that** the guide means (32) are provided with lateral guide elements (33) projecting in a vertical direction over the guide surface (35).

7. The nipper device (1) according to one of Claims 2 to 6, **characterised in that** the guide means (32) exhibit a wedge-shaped cross-section in the area of the guide surface (35).

8. The nipper device (1) according to one of Claims 2 to 7, **characterised in that** the means for feeding the wadding consist of a feed roller (27), which interacts with a feeding trough (28).

9. The nipper device (1) according to Claim 8, **characterised in that** the guide means (32,40) are in a position directly after to the feeding trough (26).

## Revendications

1. Agrégat de pinces (1) pour une peigneuse, avec un cadre de pinces (8) mobile en mouvement alternatif, qui comprend une plaque de pinces inférieure (12) qui peut former, dans la région de la lèvre de pinces (30), une zone de pinces (KO, KU) avec une plaque de pinces supérieure (14) mobile dans le cadre de pinces, et un moyen (27) installé à l'intérieur de l'agrégat de pinces (1) pour fournir une masse de fibres (W) lors de la marche avant et/ou arrière de l'agrégat de pinces, dans lequel l'agrégat de pinces (1) est suivi d'une paire de cylindres arracheurs (24) montée dans le bâti de la machine, et avec un peigne circulaire (4) rotatif disposé en dessous de la plaque de pinces inférieure (12) pour enlever par peignage des méche de fibres (FB), **caractérisé en ce qu'**il est prévu des moyens (32, 40) permettant de définir de manière variable les courses de la masse de fibres entre le moyen de fourniture (27) et la zone de pinces (KU, KO), la longueur (L1, L2) des méche de fibres (FB) présentée au segment de peigne (7) du peigne circulaire (4) étant variable à l'intérieur du type d'alimentation, lorsque la distance E (écartement) entre la plaque de pinces inférieure (12) et la ligne de pinces (K) de la paire de cylindres arracheurs (24) reste constante, à l'extrémité avant de l' agrégat de pinces.

2. Agrégat de pinces (1) selon la revendication 1, **caractérisé en ce que** le moyen se compose d'un moyen de guidage (32, 40), qui est installé au-dessus de la plaque de pinces inférieure (12) dans la région située entre le moyen de fourniture (27) et une première zone de serrage (KO) de l'agrégat de pinces (1) et qui guide la masse de fibres (W) sur sa face inférieure.

3. Agrégat de pinces (1) selon la revendication 2, **caractérisé en ce que** le moyen de guidage (32) est attaché de manière séparable à la plaque de pinces inférieure (12) par des moyens de fixation (38).

4. Agrégat de pinces (1) selon la revendication 2, **caractérisé en ce que** la position de la face de guidage (35) du moyen de guidage (32, 40) par rapport à la plaque de pinces (12) peut varier.

5. Agrégat de pinces (1) selon la revendication 4, **caractérisé en ce que** le moyen de guidage (40) est fixé de manière pivotante transversalement à la direction de transport (F) de la bande d'ouate (W).

6. Agrégat de pinces (1) selon l'une quelconque des revendications 2 à 5, **caractérisé en ce que** le moyen de guidage (32) est pourvu de guidages latéraux (33) saillant en direction verticale au-dessus de la face de guidage (35).

7. Agrégat de pinces (1) selon l'une quelconque des revendications 2 à 6, **caractérisé en ce que** le moyen de guidage (32) présente une section transversale en forme de coin dans la région de la face de guidage (35).

8. Agrégat de pinces (1) selon l'une quelconque des revendications 1 à 7, **caractérisé en ce que** le moyen de fourniture de l'ouate se compose d'un cylindre d'alimentation (27), qui coopère avec une auge d'alimentation (26).

9. Agrégat de pinces (1) selon la revendication 8, **caractérisé en ce que** le moyen de guidage (32, 40) se raccorde directement à l'auge d'alimentation (26).
